# EUROPÄISCHE PATENTSCHRIFT

(11) **EP 0 114 600 B1**
(45) Veröffentlichungstag und Bekanntmachung des Hinweises auf die Patenterteilung: **27.08.1986**
(21) Anmeldenummer: 84100094.6
(22) Anmeldetag: 07.01.1984
(51) Int. Cl.: A47C 3/026, A47C 1/032

(54) **Stuhl, insbesondere Bürostuhl**
Chair, in particular an office chair
Chaise, notamment chaise de bureau

(30) Priorität: 21.01.1983 DE 3301900
(43) Veröffentlichungstag der Anmeldung: 01.08.1984
(73) Patentinhaber: Schmitz, Pierre, D-5657 Haan (DE)
(72) Erfinder: Schmitz, Pierre, D-5657 Haan (DE)
(74) Vertreter: Mentzel, Norbert, Dipl.-Phys.

## Beschreibung

Die Erfindung betrifft einen Stuhl, insbesondere Bürostuhl, mit einem vorzugsweise Laufrollen aufweisenden Fussgestell, auf dessen senkrecht verlaufender, in der Höhe verstellbarerTragsäule eine Tragplatte vorgesehen ist, die einerseits zur Halterung einer um eine waagerecht, parallel zur Vorderseite des Stuhles verlaufende Schwenkachse zur Sitzneigeverstellung begrenzt verschwenkbaren Sitzplatte dient und an der andererseits eine höhenverstellbare und um eine parallel zur Hinterseite des Stuhles verlaufende zweite Schwenkachse zur Neigungsverstellung begrenzt verschwenkbare Rückenlehne gehaltert ist.

Bei diesem bekannten Bürostuhl ist die Neigung der Sitzplatte mechanisch verstellbar. Zum Verstellen der Neigung ist dabei eine Befestigung zu lösen, die Neigung zu verstellen und dann die Befestigung wieder anzuziehen. Das gleiche gilt auch für die Verstellung der Neigung der Rückenlehne. Da dieses Verstellen sehr umständlich ist, wird in der Praxis häufig die gewünschte Neigung der Sitzplatte und der Rückenplatte eingestellt und dann kaum noch verändert.

Bei einem anderen bekannten Bürostuhl ist die Rückenlehne unverstellbar an der Sitzplatte gehaltert und die Rückenlehne zusammen mit der Sitzplatte nach hinten schwenkbar. Dieses Verschwenken der Rückenlehne mit der Sitzplatte erfolgt jedoch entgegen der Wirkung einer Feder, deren Federkraft verstellbar ist.

Der Erfindung liegt die Aufgabe zugrunde, einen Stuhl, insbesondere Bürostuhl, der eingangs erläuterten Art zu schaffen, bei dem solche Nachteile vermieden sind und die Neigung der Sitzplatte durch Gewichtsverlagerung verstellbar ist, wobei die Verstellung der Neigung der Sitzplatte zugleich eine Verstellung der Neigung der Rückenlehne hervorruft, die für sich schwenkbar an der Tragplatte des Fussgestells gehaltert ist.

Diese Aufgabe ist erfindungsgemäss dadurch gelöst, dass die durch Gewichtsverlagerung des Stuhlbenutzers um die parallel zur Vorderseite des Stuhles verlaufende Schwenkachse neigbare Sitzplatte mit der um die parallel zur Hinterseite des Stuhles verlaufende zweite Schwenkachse neigbaren Rückenlehne gekoppelt ist und bei einem Neigen nach vorne die Rückenlehne nach vorne und bei einem Neigen nach hinten die Rückenlehne nach hinten verschwenkt. Die für sich neigbare am Fussgestell gehalterte Sitzplatte bewirkt somit in vorteilhafter Weise bei seinem Neigen zugleich auch eine Änderung der Neigung der Rückenlehne, die für sich schwenkbar an der Tragplatte des Fussgestells gehaltert ist.

Bei einem Neigen der Sitzplatte kann das dadurch bewirkte Neigen der Rückenlehne mit einem Übersetzungsverhältnis erfolgen. Dadurch wird in einfacher Weise erreicht, dass bei einem Neigen der Sitzplatte um einen bestimmten Neigungswinkel die Rückenlehne um einen Winkel verschwenkt wird, der grösser ist als der Neigungswinkel der Sitzplatte. Die Rückenlehne passt sich somit in vorteilhafter Weise dem Körper des Benutzers an.

Bei einem Neigen der Sitzplatte kann das dadurch bewirkte Neigen der Rückenlehne mit einem Übersetzungsverhältnis von etwa 2 zu 3 erfolgen. Dadurch wird in einfacher Weise erreicht, dass bei einem Neigen der Sitzplatte um einen Winkel von 2° die dadurch bewirkte Neigung der Rückenlehne um einen Winkel von 3° erfolgt.

Die neigbare Sitzplatte kann dabei über einen Verbindungshebel mit der neigbaren Rückenlehne gekoppelt sein. Dadurch ist in einfacher Weise die Sitzplatte über einen Verbindungshebel mit der Rückenlehne gekoppelt, so dass die vorteilhafte Verbindung zwischen der Sitzplatte und der Rückenlehne mit einem einfachen Bauteil erfolgt.

Der Verbindungshebel kann einenends gelenkig mit dem freien Ende einer starr an einem unterseitig an der Sitzplatte befestigten Halterahmen gehalterten und etwa rechtwinklig zur Sitzplatzebene nach unten verlaufenden und von der Schwenkachse der Sitzplatte durchgriffenen Strebe verbunden und anderenends an einem von der Schwenkachse der Rükkenlehne durchgriffenen Rückenlehnenhalter angelenkt sein. Dadurch wird in einfacher Weise ein Gelenkviereck geschaffen, mit dem die Neigung der Sitzplatte auf der Rückenlehne übertragen wird.

Die beiden Schwenkachsen von Sitzplatte und Halterahmen und Rückenlehne mit Rückenlehnenhalter können die an der Tragsäule des Fussgestells gehalterte Tragplatte parallel zueinander verlaufend in einer etwa waagerechten Ebene durchgreifen, wobei die Tragsäule des Fussgestells vor den beiden Schwenkachsen an die Tragplatte angreift. Das Neigen der Sitzplatte erfolgt somit um eine Achse, die parallel zu der Achse verläuft, an der die verschwenkbare Rückenlehne angelenkt ist. Die beiden Achsen durchgreifen dabei die an der Tragsäule des Fussgestells gehalterte Tragplatte, wobei die Tragsäule des Fussgestells vor den beiden Schwenkachsen an der Tragplatte angreift.

An der Strebe, die starr am Halterahmen der Sitzplatte befestigt ist, kann der Abstand zwischen der Schwenkachse der Sitzplatte und der Anlenkachse des Verbindungshebels grösser sein als der Abstand zwischen der Schwenkachse der Rückenlehne und der Anlenkachse des Verbindungshebels am Rükkenlehnenhalter. Hierdurch wird in einfacher Weise die Vergrösserung der Schwenkbewegung der Rükkenlehne gegenüber der verursachenden Schwenkung der Sitzplatte erzielt.

Der Abstand zwischen der Schwenkachse der Sitzplatte und der Anlenkachse des Verbindungshebels an der starr am Halterahmen der Sitzplatte befestigten Strebe kann im Verhältnis von etwa 3 zu 2 zum Abstand zwischen der Schwenkachse der Rükkenlehne und der Anlenkachse des Verbindungshebels am Rückenlehnenhalter stehen. Durch den längeren Hebelweg wird in einfacher Weise erreicht, dass bei einem Neigen der Sitzplatte um einen Winkel von 2° die Neigung der Rückenlehne um einen Winkel von 3° verursacht wird.

Der unterseitig an der Sitzplatte befestigte Halterahmen kann aus zwei parallel zueinander und zu den Seiten des Stuhles verlaufenden, die Tragplatte des Fussteiles zwischen sich aufnehmenden Rahmenstegen bestehen, deren vordere Enden mit einem über die seitlichen Rahmenstege hinausragenden vorderen Rahmensteg verbunden sind und die Rahmenstege Durchbrüche für Befestigungsmittel, wie Schrauben oder dgl. aufweisen. Der an der Sitzplatte zu befestigende Halterahmen besteht somit aus drei Rahmenstegen, die aus Aluminiumdruckguss bestehen und in einfacher Weise durch Schweissen oder dgl. miteinander verbunden sind. Die Rahmenstege weisen dabei Durchbrüche für Befestigungsmittel in Form von Schrauben oder dgl. auf.

Der an der Sitzplatte befestigte und über die Schwenkachse begrenzt neigbar mit der an der Tragsäule des Fussgestells gehalterten Tragplatte verbundene Halterahmen kann in der einen Endstellung mit einem sich an dem vorderen Rahmensteg des Halterahmens anschliessenden Anschlagsteg gegen die Oberseite des vorderen Endes der Tragplatte und in der anderen Endstellung mit einer an der Oberseite der beiden seitlichen Rahmenstege des Halterahmens gehalterten Anschlagplatte anliegen, die an den dem vorderen Rahmensteg des Halterahmens abgekehrten Enden der seitlichen Rahmenstege vorgesehen ist. Mit diesem Anschlagsteg und der Anschlagplatte, die an dem Halterahmen vorgesehen sind, kann somit in einfacher Weise die Schwenkbewegung der Sitzplatte begrenzt werden, wodurch zugleich auch die Schwenkbewegung der Rückenlehne begrenzt wird. Die Schwenkbewegung wird dabei in einfacher Weise dadurch begrenzt, dass die an der Tragplatte des Fussgestells gehalterte Tragplatte gegen den Anschlagsteg bzw. die Anschlagplatte zur Anlage kommt.

Die beiden seitlichen Rahmenstege des Halterahmens können für die Aufnahme der Schwenkachse rohrförmige Lageraufnahmen aufweisen, wobei an den einander zugekehrten Seiten der seitlichen Rahmenstege Verstärkungsplatten vorgesehen sind und die Schwenkachse mit Kegelrollenlagern in den rohrförmigen Lageraufnahmen eingreift. Dadurch wird in einfacher Weise eine leichtgängige Lagerung für die Sitzplatte an der Tragplatte geschaffen, wobei durch die Verstärkungsplatten die erforderliche Festigkeit erzielt wird.

Eine der beiden an den seitlichen Rahmenstegen des Halterahmens gehalterten Verstärkungsplatten kann eine nach unten ragende Verlängerung aufweisen, die die mit dem Verbindungshebel gelenkig verbundene Strebe bildet. Die mit dem Verbindungshebel gelenkig verbundene Strebe wird somit in einfacher Weise von einer Verlängerung der ohnehin vorhandenen Verstärkungsplatte gebildet, so dass eine einfache Fertigung möglich ist.

Die den an der Sitzplatte befestigten Halterahmen und die an der Tragsäule des Fussgestells gehalterte Tragplatte gelenkig miteinander verbindende Schwenkachse kann drehfest und gegen Verschieben in axialer Richtung gesichert in der Tragplatte gehalten sein. Dadurch ist die Schwenkachse in einfacher Weise an der Tragplatte gehaltert, so dass sich die Sitzplatte mit dem Halterahmen auf der drehfest und gegen Verschieben gesicherten Schwenkachse kippen kann.

Die die Tragplatte durchgreifende Schwenkachse kann eine Abplattung aufweisen, gegen die eine in ein Gewindeloch der Tragplatte eingezogene Schraube mit ihrem freien Ende anliegt. Um die Schwenkachse drehfest zu lagern und gegen Verdrehen zu sichern, ist somit lediglich an der Schwenkachse eine Abplattung vorgesehen und in ein Gewindeloch der Tragplatte eine Schraube einzuziehen, die mit ihrem freien Ende gegen die Abplattung der Schwenkachse anliegt. Dadurch ist die Schwenkachse gegen Verdrehen und gegen Verschieben in Längsrichtung gesichert.

Die Anlenkachse kann zwischen dem Verbindungshebel und der am Halterahmen der Sitzplatte befestigten Strebe von einer Hülse gebildet sein, die von einer Schraube mit Mutter durchgriffen ist, wobei die Mutter und der Schraubenkopf unter Zwischenlage von Unterlegscheiben gegen die einander abgekehrten Seiten des Verbindungshebels und der Strebe anliegen. Dadurch wird in besonders einfacher Weise eine gelenkige Verbindung zwischen dem Zwischenhebel und Strebe geschaffen.

Die Anlenkachse kann zwischen dem Verbindungshebel und dem Rückenlehnenhalter ein Rotgusslager des Verbindungshebels durchgreifen und mit den beiden Enden in Rotgusslager eingreifen, die im Rückenlehnenhalter vorgesehen sind. Dadurch wird in einfacher Weise auch eine zuverlässig wirkende gelenkige Verbindung zwischen dem Verbindungshebel und dem Rückenlehnenhalter geschaffen, wobei die Anlenkachse drehbar in Rotgusslager des Rückenlehnenhalters eingreift.

Die Anlenkachsezwischen dem Verbindungshebel und dem Rückenlehnenhalter kann an ihren beiden, aus den Lagern herausragenden Enden umlaufende Nuten aufweisen, in denen Halteränder von aufgesetzten Kappen eingreifen. Mit diesen aufgesetzten Kappen wird somit in einfacher Weise die Anlenkachse gegen axiale Verschiebung gesichert. Weiterhin wird dadurch das Aussehen verbessert.

Die die Tragplatte und den Rückenlehnenhalter durchgreifende zweite Schwenkachse kann Durchbrüche der Tragplatte und der Seitenwände des Rükkenlehnenhalters durchgreifen und mit aufgesetzten Kappen gegen axiale Verschiebung gesichert sein. Dadurch wird ebenfalls in einfacher Weise eine gelenkige Verbindung zwischen der Tragplatte und dem Rückenlehnenhalter geschaffen, wobei auch diese zweite Schwenkachse durch aufgesetzte Kappen gegen axiale Verschiebung gesichert ist.

Die an der Tragsäule des Fussgestells gehalterte Tragplatte kann eine nach oben offene Aufnahme für eine Schraubendruckfeder aufweisen, die sich einenends gegen den Boden der Aufnahme und anderenends gegen die an der Oberseite des Halterahmens gehaltere Anschlagplatte abstützt. Mit dieser Schraubendruckfeder wird in einfacher Weise eine Rückstellung der Sitzplatte und der Rückenlehne in die Grundstellung erreicht. Die Federkraft der Schraubendruckfeder soll jedoch lediglich so gross sein, dass diese Rückstellung der Sitzplatte und der Rückenlehne erfolgt. Das Kippen der Sitzplatte mit der Gewichtsverlagerung des Benutzers erfolgt zwar aus der Grundstellung entgegen der Wirkung dieser Schraubendruckfeder. Eine Beeinträchtigung der Verstellung soll jedoch durch diese Schraubendruckfeder nicht stattfinden.

Der Rückenlehnenhalter kann einen etwa senkrecht verlaufenden Durchbruch für eine an der Rükkenlehne angelenkte Stange aufweisen, die mit einer Betätigungshandhabe in unterschiedlichen Stellungen festsetzbar ist. Mit der Betätigungshandhabe kann somit die Rückenlehne gelöst und in gewünschte Höhenstellungen eingestellt werden, wonach dann wieder die Betätigungshandhabe in die Sperrstellung zu überführen ist.

Auf der Zeichnung ist die Erfindung in einem Ausführungsbeispiel dargestellt, und zwar zeigen:
Fig. 1 einen erfindungsgemässen Bürostuhl in Vorderansicht,
Fig. 2 einen Bürostuhl in Seitenansicht,
Fig. 3 eine der Fig. 2 entsprechende Seitenansicht des Bürostuhles, wobei jedoch die Sitzplatte und die Rückenlehne nach hinten gekippt sind,
Fig. 4 die Kippeinrichtung des Bürostuhles in Seitenansicht,
Fig. 5 die Kippeinrichtung des Bürostuhles in Draufsicht,
Fig. 6 einen Schnitt nach der Linie VI-VI der Fig. 4 in einem grösseren Massstab,
Fig. 7 einen Schnitt nach der Linie VII-VII der Fig. 4 in einem grösseren Massstab und
Fig. 8 einen Schnitt nach der Linie VIII-Vill der Fig. 5 in einem grösseren Massstab.

Der auf der Zeichnung dargestellte Bürostuhl besteht aus einem Fussgestell 10 mit 5 Füssen 11, die an ihren freien Enden Laufrollen 12 aufweisen. In dem Fussgestell 10 ist dabei eine Gasfeder 13 vorgesehen, mit der über einen Betätigungshebel 14 eine Tragsäule 15 in der Höhe verstellbar ist. An dem oberen Ende der Tragsäule 15 ist durch Schweissen oder dgl. eine Tragplatte 16 befestigt.

An der Tragplatte 16 ist mit einer waagerecht und parallel zur Vorderseite des Stuhles verlaufenden Schwenkachse 17 ein Halterahmen 18, an dem eine Sitzplatte 19 befestigt ist, kippbar gelagert. Weiterhin ist an der Tragplatte 16 mit einer zweiten Schwenkachse 20, die parallel zur Hinterseite des Stuhles verläuft, eine Rückenlehne 21 kippbar gelagert.

Die durch Gewichtsverlagerung des Stuhlbenutzers um die parallel zur Vorderseite des Stuhles verlaufende Schwenkachse 17 neigbare Sitzplatte 19 ist mit der um die parallel zur Hinterseite des Stuhles verlaufenden zweiten Schwenkachse 20 neigbaren Rückenlehne 21 über einen Verbindungshebel 22 gekoppelt, so dass bei einem Neigen der Sitzplatte 19 nach vorne die Rückenlehne 21 ebenfalls nach vorne und bei einem Neigen der Sitzplatte 19 nach hinten die Rückenlehne 21 ebenfalls nach hinten verschwenkt wird. Das bei einem Neigen der Sitzplatte 19 bewirkte Neigen der Rückenlehne 21 erfolgt dabei mit einem Übersetzungsverhältnis. Dies bedeutet, dass bei einem Kippen der Sitzplatte 19 das Kippen der Rückenlehne 21 mit einem grösseren Schwenkwinkel erfolgt. Das Übersetzungsverhältnis kann dabei etwa 2 zu 3 betragen. Hierdurch wird in einfacher Weise erreicht, dass bei einem Kippen der Sitzplatte 19 durch eine Gewichtsverlagerung des Benutzers die Rückenlehne 21 am Rücken des Benutzers in Anlage bleibt, wenn dieser sich nach vorne oder nach hinten lehnt.

In den Fig. 4 bis 8 ist die Kippeinrichtung des Bürostuhles näher dargestellt. Der Verbindungshebel 22 ist dabei einenends gelenkig mit dem freien Ende einer starr an einem unterseitig an der Sitzplatte 19 befestigten Halterahmen 18 gehalterten und etwa rechtwinklig zur Sitzplattenebene nach unten verlaufenden und von der Schwenkachse 17 der Sitzplatte 19 durchgriffenen Strebe 23 verbunden und anderenends an einem von der Schwenkachse 20 der Rückenlehne 21 durchgriffenen Rückenlehnenhalter 24 angelenkt.

Die beiden Schwenkachsen 17, 20 von Sitzplatte 19 mit Halterahmen 18 und Rückenlehne 21 mit Rükkenlehnenhalter 24 durchgreifen die an der Tragsäule 15 des Fussgestells 10 gehalterte Tragplatte 16 parallel zueinander verlaufend in einer etwa waagerechten Ebene, wobei die Tragsäule 15 des Fussgestells 10 vor den beiden Schwenkachsen 17, 20 an der Tragplatte 16 angreift. Hierdurch wird eine etwa zentrisch angeordnete Abstützung der Sitzplatte 19 erzielt, wobei durch Gewichtsverlagerung des Benutzers das gewünschte Kippen der Sitzplatte 19 und der Rückenlehne 21 durchgeführt werden kann.

An der Strebe 23, die starr am Halterahmen 18 der Sitzplatte 19 befestigt ist, ist der Abstand zwischen der Schwenkachse 17 der Sitzplatte 19 und der Anlenkachse 25 des Verbindungshebels 22 grösser als der Abstand zwischen der Schwenkachse 20 der Rückenlehne 21 und der Anlenkachse 26 des Verbindungshebels 22 am Rückenlehnenhalter 24. Die Abstände stehen dabei im Verhältnis von 2 zu 3, so dass in einfacher Weise hiermit das Schwenken der Rükkenlehne 21 um einen grösseren Winkel erzielt wird, wenn die Sitzplatte 19 gekippt wird.

Wie insbesondere aus den Fig. 4 und 5 ersichtlich, besteht der unterseitig an der Sitzplatte 19 befestigte Halterahmen 18 aus zwei parallel zueinander und zu den Seiten des Stuhles verlaufenden, die Tragplatte 16 des Fussteiles 10 zwischen sich aufnehmenden Rahmenstegen 27, deren vordere Enden mit einem über die seitlichen Rahmenstege 27 hinausragenden vorderen Rahmensteg 28 miteinander verbunden sind. In den Rahmenstegen 27, 28 sind dabei Durchbrüche 29 für Befestigungsschrauben 30 vorgesehen. Mit diesen Befestigungsschrauben 30 kann somit in einfacher Weise der Halterahmen 18 unterseitig an der Sitzplatte 19 befestigt werden.

Der an der Sitzplatte 19 befestigte und über die Schwenkachse 17 neigbar an der an der Tragsäule 15 des Fussgestells 10 gehalterten Tragplatte 16 verbundene Halterahmen 18 ist begrenzt kippbar. In der einen Endstellung legt sich der Halterahmen 18 mit einem sich an dem vorderen Rahmensteg 28 des Halterahmens 18 anschliessenden Anschlagsteg 31 gegen die Oberseite des vorderen Endes der Tragplatte 16 an. In der anderen Endstellung legt sich der Halterahmen 18 mit einer an der Oberseite der beiden seitlichen Rahmenstege 27 des Halterahmens 18 gehalterten Anschlagplatte 32 gegen die Oberseite des hinteren Endes der Tragplatte 16 an. Dadurch ist mit einfachen Mitteln eine Begrenzung für die Kippbewegung der Sitzplatte 19 und damit auch der Rückenlehne 21 geschaffen.

Die beiden seitlichen Rahmenstege 27 des Halterahmens 18 weisen für die Aufnahme der Schwenkachse 17 rohrförmige Lageraufnahmen 33 auf, wobei an den einander zugekehrten Seiten der seitlichen Rahmenstege 27 Verstärkungsplatten 34 vorgesehen sind. Die Schwenkachse 17 greift mit Kegelrollenlagern 35 in die rohrförmigen Lageraufnahmen 33 ein. Dadurch wird eine leichtgängige Lagerung der Schwenkachse 17 in den rohrförmigen Lageraufnahmen 33 erzielt, wobei die Schwenkachse 17 zuverlässig im Halterahmen 18 gelagert ist und die erforderliche Belastung aufnehmen kann. Die den an der Sitzplatte 19 befestigten Halterahmen 18 und die an der Tragsäule 15 des Fussgestells 10 gehalterte Tragplatte 16 gelenkig miteinander verbindende Schwenkachse 17 ist drehfest und gegen Verschieben in axialer Richtung gesichert in der Tragplatte 16 gehaltert. Hierzu weist die die Tragplatte 16 durchgreifende Schwenkachse 17 eine Abplattung 36 auf, gegen die eine in ein Gewindeloch der Tragplatte 16 6 eingezogene Schraube 37 mit ihrem freien Ende anliegt. Durch das Einziehen dieser Schraube 37 ist somit die Schwenkachse 17 zuverlässig gegen Drehen und axiale Verschiebung gesichert an der Tragplatte 16 gehaltert.

Eine der beiden, an den seitlichen Rahmenstegen 27 des Halterahmens 18 gehalterten Verstärkungsplatten 34 weist eine nach unten ragende Verlängerung auf, die die mit dem Verbindungshebel 22 gelenkig verbundene Strebe 23 bildet. Die Strebe 23 wird somit in einfacher Weise von einer Verlängerung der ohnehin vorhandenen Verstärkungsplatte 34 gebildet.

Wie insbesondere aus der Fig. 6 ersichtlich, ist die Anlenkachse 25 zwischen dem Verbindungshebel 22 und der am Halterahmen 18 der Sitzplatte 19 befestigten Strebe 23 von einer von einer Schraube 38 mit Mutter 39 durchgriffenen Hülse 40 gebildet, wobei die Mutter 39 und der Schraubenkopf 38 unter Zwischenlage von Unterlegscheiben 41 gegen die einander abgekehrten Seiten des Verbindungshebels 22 und der Strebe 23 anliegen. Dadurch wird in besonders einfacher Weise eine gelenkige Verbindung zwischen dem Verbindungshebel 22 und der Strebe 23 geschaffen.

Die Anlenkachse 26 zwischen dem Verbindungshebel 22 und dem Rückenlehnenhalter 24 durchgreift ein Rotgusslager 42 des Verbindungshebels 22 und greift mit beiden Enden in Rotgusslager 43 ein, die in Rückenlehnenhaltern 24 vorgesehen sind. Dadurch ist die Anlenkachse 26 zuverlässig am Verbindungshebel 22 und am Rückenlehnenhalter 24 gehaltert. Die Anlenkachse 26 zwischen dem Verbindungshebel 22 und dem Rückenlehnenhalter 24 weist an ihren beiden aus den Lagern 43 herausragenden Enden umlaufende Nuten 44 auf, in denen Halteränder von aufgesetzten Kappen 45 eingreifen. Mit diesen Kappen 45 ist die Anlenkachse 26 zuverlässig gegen axiale Verschiebung gesichert.

Die die Tragplatte 16 und den Rückenlehnenhalter 24 durchgreifende zweite Schwenkachse 20 durchgreift Durchbrüche der Tragplatte 16 und der Seitenwände 46 des Rückenlehnenhalters 24 und ist mit aufgesetzten Kappen 45 gegen axiale Verschiebung gesichert. Dadurch ist in einfacher Weise der Rükkenlehnenhalter 24 zuverlässig an der Tragplatte 16 des Fussgestells 10 schwenkbar gehaltert.

Die an der Tragsäule 15 des Fussgestells 10 gehalterte Tragplatte 16 weist eine nach oben offene Aufnahme 47 für eine Schraubendruckfeder 48 auf, die sich einenends gegen den Boden 49 der Aufnahme 47 und anderenends gegen die an der Oberseite des Halterahmens 18 gehalterte Anschlagplatte 32 abstützt. Mit dieser Schraubendruckfeder 48 wird eine Rückstellung der Sitzplatte 19 und der Rückenlehne 21 in die Grundstellung erzielt, wenn der Benutzer den Bürostuhl freigibt. Die Grundstellung ist dabei in den Fig. 1 und 2 dargestellt. Die Schraubendruckfeder 48 ist dabei jedoch verhältnismässig schwach ausgebildet, so dass die Kraft eben ausreicht, um die Sitzplatte 19 und die Rückenlehne 21 in die Grundstellung zurückzuschwenken. Die Schraubendruckfeder 48 soll dem Kippen der Sitzplatte 19 und der Rückenlehne 21 nach hinten so wenig wie möglich Widerstand entgegensetzen.

Aus den Fig. 4 und 5 ist weiterhin ersichtlich, dass der Rückenlehnenhalter 24 einen etwa senkrecht verlaufenden Durchbruch 50 für eine an der Rückenlehne 21 angelenkte Stange 51 aufweist, die mit einer Betätigungshandhabe 52 in unterschiedlichen Stellungen festsetzbar ist. Die Rückenlehne 21 kann somit in unterschiedlichen Höhenstellungen festgesetzt werden.

Wie bereits erwähnt, ist die dargestellte Ausführung lediglich eine beispielsweise Verwirklichung der Erfindung und diese nicht darauf beschränkt. Vielmehr sind noch mancherlei andere Ausführungen und Abänderungen möglich.

## Patentansprüche

1. Stuhl, insbesondere Bürostuhl, mit einem vorzugsweise Laufrollen (12) aufweisenden Fussgestell (10), auf dessen senkrecht verlaufender, in der Höhe verstellbarer Tragsäule (15) eine Tragplatte (16) vorgesehen ist, die einerseits zur Halterung einer um eine waagerecht, parallel zur Vorderseite des Stuhles verlaufende Schwenkachse (17) zur Sitzneigeverstellung begrenzt schwenkbaren Sitzplatte (19) dient und an der anderseits eine höhenverstellbare und um eine parallel zur Hinterseite des Stuhles verlaufende zweite Schwenkachse (20) zur Neigungsverstellung begrenzt verschwenkbare Rückenlehne gehaltert ist, dadurch gekennzeichnet, dass die durch Gewichtsverlagerung des Stuhlbenutzers um die parallel zur Vorderseite des Stuhles verlaufende Schwenkachse (17) neigbare Sitzplatte (19) mit der um die parallel zur Hinterseite des Stuhles verlaufende zweite Schwenkachse (20) neigbaren Rückenlehne (21) gekoppelt ist und bei einem Neigen nach vorne die Rückenlehne (21) nach vorne und bei einem Neigen nach hinten die Rückenlehne (21) nach hinten verschwenkt.

2. Stuhl nach Anspruch 1, dadurch gekennzeichnet, dass bei einem Neigen der Sitzplatte (19) das dadurch bewirkte Neigen der Rückenlehne (21) mit einem Übersetzungsverhältnis erfolgt.

3. Stuhl nach Anspruch 1 oder 2, dadurch gekennzeichnet, dass bei einem Neigen der Sitzplatte (19) das dadurch bewirkte Neigen der Rückenlehne (21) mit einem Übersetzungsverhältnis von etwa 2 zu 3 erfolgt.

4. Stuhl nach einem der Ansprüche 1 bis 3, dadurch gekennzeichnet, dass die neigbare Sitzplatte (19) über einen Verbindungshebel (22) mit der neigbaren Rückenlehne (21) gekoppelt ist.

5. Stuhl nach einem der Ansprüche 1 bis 4, dadurch gekennzeichnet, dass der Verbindungshebel (22) einenends gelenkig mit dem freien Ende einer starr an einem unterseitig an der Sitzplatte (19) befestigten Halterahmen (18) gehalterten und etwa rechtwinklig zur Sitzplattenebene nach unten verlaufenden und von der Schwenkachse (17) der Sitzplatte (19) durchgriffenen Strebe (23) verbunden und anderenends an einem von der Schwenkachse (20) der Rückenlehne (21) durchgriffenen Rückenlehnenhalter (24) angelenkt ist.

6. Stuhl nach Anspruch 5, dadurch gekennzeichnet, dass die beiden Schwenkachsen (17, 20) von Sitzplatte (19) mit Halterahmen (18) und Rückenlehne (21) mit Rückenlehnenhalter (24) die an der Tragsäule (15) des Fussgestells (10) gehalterte Tragplatte (16) parallel zueinander verlaufend in einer etwa waagerechten Ebene durchgreifen, wobei die Tragsäule (15) des Fussgestells (10) vor den beiden Schwenkachsen (17, 20) an der Tragplatte (16) angreift.

7. Stuhl nach einem der Ansprüche 5 oder 6, dadurch gekennzeichnet, dass an der Strebe (23), die starr am Halterahmen (18) der Sitzplatte (19) befestigt ist, der Abstand zwischen der Schwenkachse (17) derSitzplatte (19) und derAnlenkachse (25) des Verbindungshebels (22) grösser ist als der Abstand zwischen der Schwenkachse (20) der Rückenlehne (21) und der Anlenkachse (26) des Verbindungshebels (22) am Rückenlehnenhalter (24).

8. Stuhl nach einem der Ansprüche 5 bis 7, dadurch gekennzeichnet, dass der Abstand zwischen der Schwenkachse (17) der Sitzplatte (19) und der Anlenkachse (25) des Verbindungshebels (22) an der starr am Halterahmen (18) der Sitzplatte (19) befestigten Strebe (23) im Verhältnis von etwa 3 zu 2 zum Abstand zwischen der Schwenkachse (20) der Rückenlehne (21) und der Anlenkachse (26) des Verbindungshebels (22) am Rückenlehnenhalter (24) steht.

9. Stuhl nach einem der Ansprüche 5 bis 8, dadurch gekennzeichnet, dass der unterseitig an der Sitzplatte (19) befestigte Halterahmen (18) aus zwei parallel zueinander und zu den Seiten des Stuhles verlaufenden, die Tragplatte (16) des Fussgestells (10) zwischen sich aufnehmenden Rahmenstegen (27) besteht, deren vordere Enden mit enem über die seitlichen Rahmenstege (27) hinausragenden vorderen Rahmensteg (28) verbunden sind und die Rahmenstege (27, 28) Durchbrüche (29) für Befestigungsmittel, wie Schrauben (30) oder dgl. aufweisen.

10. Stuhl nach Anspruch 9, dadurch gekennzeichnet, dass der an der Sitzplatte (19) befestigte und über die Schwenkachse (17) begrenzt neigbar mit der an der Tragsäule (15) des Fussgestells (10) gehalterten Tragplatte (16) verbundene Halterahmen (18) in der einen Endstellung mit einem sich an dem vorderen Rahmensteg (28) des Halterahmens (18) anschliessenden Anschlagsteg (31) gegen die Oberseite des vorderen Endes der Tragplatte (16) und in der anderen Endstellung mit einer an der Oberseite der beiden seitlichen Rahmenstege (27) des Halterahmens (18) gehalterten Anschlagplatte (32) anliegt, die an den dem vorderen Rahmensteg (28) des Halterahmens (18) abgekehrten Enden der seitlichen Rahmenstege (27) vorgesehen ist.

11. Stuhl nach einem der Ansprüche 9 oder 10, dadurch gekennzeichnet, dass die beiden seitlichen Rahmenstege (27) des Halterahmens (18) für die Aufnahme der Schwenkachse (17) rohrförmige Lageraufnahmen (33) aufweisen, wobei an den einander zugekehrten Seiten der seitlichen Rahmenstege (27) Verstärkungsplatten (34) vorgesehen sind und die Schwenkachse (17) mit Kegelrollenlagern (35) in den rohrförmigen Lageraufnahmen (33) eingreift.

12. Stuhl nach Anspruch 11, dadurch gekennzeichnet, dass eine der beiden an den seitlichen Rahmenstegen (27) des Halterahmens (18) gehalterten Verstärkungsplatten (34) eine nach unten ragende Verlängerung aufweist, die die mit dem Verbindungshebel (22) gelenkig verbundene Strebe (23) bildet.

13. Stuhl nach einem der Ansprüche 5 bis 12, dadurch gekennzeichnet, dass die den an der Sitzplatte (19) befestigten Halterahmen (18) und die an der Tragsäule (15) des Fussgestells (10) gehalterte Tragplatte (16) gelenkig miteinander verbindende Schwenkachse (17) drehfest und gegen Verschieben in axialer Richtung gesichert in der Tragplatte (16) gehalten ist.

14. Stuhl nach einem der Ansprüche 5 bis 13, dadurch gekennzeichnet, dass die die Tragplatte (16) durchgreifende Schwenkachse (17) eine Abplattung (36) aufweist, gegen die eine in ein Gewindeloch der Tragplatte (16) eingezogene Schraube (37) mit ihrem freien Ende anliegt.

1 5. Stuhl nach einem der Ansprüche 5 bis 14, dadurch gekennzeichnet, dass die Anlenkachse (25) zwischen dem Verbindungshebel (22) und der am Halterahmen (18) der Sitzplatte (19) befestigten Strebe (23) von einer von einer Schraube (38) mit Mutter (39) durchgriffenen Hülse (40) gebildet ist, wobei die Mutter (39) und der Schraubenkopf (38) unter Zwischenlage von Unterlegscheiben (41) gegen die einander abgekehrten Seiten des Verbindungshebels (22) und der Strebe (23) anliegen.

16. Stuhl nach einem der Ansprüche 7 bis 15, dadurch gekennzeichnet, dass die Anlenkachse (26) zwischen dem Verbindungshebel (22) und dem Rükkenlehnenhalter (24) ein Rotgusslager (42) des Verbindungshebels (22) durchgreift und mit den beiden Enden in Rotgusslager (43) eingreift, die im Rückenlehnenhalter (24) vorgesehen sind.

17. Stuhl nach einem der Ansprüche 7 bis 16, dadurch gekennzeichnet, dass die Anlenkachse (26) zwischen dem Verbindungshebel (22) und dem Rükkenlehnenhalter (24) an ihren beiden aus den Lagern (43) herausragenden Enden umlaufende Nuten (44) aufweist, in denen Halteränder von aufgesetzten Kappen (45) eingreifen.

18. Stuhl nach einem der Ansprüche 1 bis 17, dadurch gekennzeichnet, dass die die Tragplatte (16) und den Rückenlehnenhalter (24) durchgreifende zweite Schwenkachse (20) Durchbrüche der Tragplatte (16) und der Seitenwände (46) des Rückenlehnenhalters (24) durchgreift und mit aufgesetzten Kappen (45) gegen axiale Verschiebung gesichert ist.

19. Stuhl nach einem der Ansprüche 1 bis 18, dadurch gekennzeichnet, dass die an der Tragsäule (15) des Fussgestells (10) gehalterte Tragplatte (16) eine nach oben offene Aufnahme (47) für eine Schraubendruckfeder (48) aufweist, die sich einenends gegen den Boden (49) der Aufnahme (47) und anderenends gegen die an der Oberseite des Halterahmens (18) gehalterte Anschlagplatte (32) abstützt.

20. Stuhl nach einem der Ansprüche 1 bis 19, dadurch gekennzeichnet, dass der Rückenlehnenhalter (24) einen etwa senkrecht verlaufenden Durchbruch (15) für eine an der Rückenlehne (21) angelenkte Stange (51) aufweist, die mit einer Betätigungshandhabe (52) in unterschiedlichen Stellungen festsetzbar ist.

## Claims

1. A chair, in particular office chair, having a pedestal (10) preferably provided with caster rollers (12), on whose vertically extending and vertically adjustable supporting column (15) there is provided a supporting plate (16) which, on the one hand, serves to mount a seat plate (19) adapted for limited swivelling movement about a swivel axis (17) to ajust seat inclination, said axis extending horizontally parallelly to the front face of the chair, and which, on the other hand, has mounted thereto a backrest adjustable vertically and adapted for limited swivelling movement about a second swivel axis (20) to adjust inclination, said axis extending parallelly to the rear side of the chair, characterized in that the seat plate (19) inclinable about the swivel axis (17) extending parallelly to the front face of the chair by a shift of weight of the chair user, is coupled with the backrest (21) inclinable about the second swivel axis (20) extending parallelly to the rear side of the chair, and upon inclination forwardly, the backrest (21) is swivelled forwards, and upon inclination backwardly, the backrest (21) is swivelled backwards.

2. A chair as claimed in the claim 1, characterized in that upon inclination of the seat plate (19) the resulting inclination of the backrest (21) is effected at a transmission ratio.

3. A chair as claimed in the claim 1 or 2, characterized in that upon inclination of the seat plate (19) the resulting inclination of the backrest (21) is effected at a transmission ratio of about 2 : 3.

4. A chair as claimed in any one of the claims 1 to 3, characterized in that the inclinable seat plate (19) is coupled with the inclinable backrest (21 ) via a connecting lever (22).

5. A chair as claimed in any one of the claims 1 to 4, characterized in that the connecting lever (22) at one end is pivoted atthe free end of a strut (23) rigidly mounted to a holding frame (18) fastened to the lower side of the seat plate (19) and extending downwardly approximately at right angle to the seat plate plane and being traversed by the swivel axis (17) of the seat plate (19), and pivoted at the other end to a backrest holder (24) traversed by the swivel axis (20) of the backrest (21).

6. A chair as claimed in the claim 5, characterized in that the two swivel axis (17, 20) of the seat plate (19) with holding frame (18) and of backrest (21) with holder (24) pass through the supporting plate (16) mounted to the supporting column (15) of the pedestal (10), extending parallelly to each other and in an approximately horizontal plane, the supporting column (15) of the pedestal (10) engaging atthe supporting plate (16) in front of the two swivel axis (17, 20).

7. A chair as claimed in the claim 5 or 6, characterized in that on the strut (23) rigidly fastened to the holding frame (18) of the seat plate (19), the distance between the swivel axis (17) of the seat plate (19) and the pivot axis (25) of the connecting lever (22) is greater than the distance between the swivel axis (20) of the backrest (21) and the pivot axis (26) of the connecting lever (22) on the backrest holder (24).

8. A chair as claimed in any one of the claims 5 to 7, characterized in that the distance between the swivel axis (17) of the seat plate (19) and the pivot axis (25) of the connecting lever (22) on the strut (23) ridigly fastened to the supporting frame (18) of the seat plate (19) has a ratio of about 3: 2 to the distance between the swivel axis (20) of the backrest (21) and the pivot axis (26) of the connecting lever (22) on the backrest holder (24).

9. A chair as claimed in any one of the claims 5 to 8, characterized in that the holding frame (18) fastened to the lower side of the seat plate (19) consists of two frame members (27) extending parallelly to each other and on the sides of the chair and receiving between each other the supporting plate (16) of the pedestal (10), whose (27) front ends are connected with a front frame member (28) projecting beyond the lateral frame members (27), and the frame members (27, 28) have openings (29) forfastening means such as screws (30) or the like.

10. A chair as claimed in the claim 9, characterized in that the holding frame (18) fastened to the seat plate (19) and connected via the swivel axis (17) for limited inclining movement with the supporting plate (16) mounted to the supporting column (15) of the pedestal (10), in one end position abuts with a stop member (31) joining the front frame member (28) of the holding frame (18) against the upper side of the front end of the supporting plate (16), and in the other end position abuts with a stop plate (32) mounted to the upper side of the two lateral frame members (27) of the holding frame (18), which plate (32) is provided at the ends of the lateral frame members (27) turned away from the front frame member (28) of the holding frame (18).

11. A chair as claimed in one of the claims 9 or 10, characterized in that the two lateral frame members (27) of the holding frame (18) have tubular bearing seats (33) for accommodation of the swivel axis (17), there being provided reinforcing plates (34) at the sides of the lateral frame members (27) facing each other and the swivel axis (17) engaging in the tubular bearing seats (33) with tapered roller bearings (35).

12. A chair as claimed in the claim 11, characterized in that one of the two reinforcing plates (34) mounted to the lateral frame members (27) of the holding frame (18) has a downwardly projecting extension constituting the strut (23) pivoted to the connecting lever (22).

13. A chair as claimed in any one of the claims 5 to 12, characterized in that the swivel axis (17) providing for pivoted connection of the holding frame (18) fastened to the seat plate (19), with the supporting plate (16) mounted to the supporting column (15) of the pedestal (10), is held in the supporting plate (16) so as to be non-rotatable and secured against displacement in an axial direction.

14. A chair as claimed in any one of the claims 5 to 13, characterized in thatthe swivel axis (17) passing through the supporting plate (16) has a flattened portion (36) against which a screw (37) screwed into a threaded hole of the supporting plate (16) abuts with the free end thereof.

15. A chair as claimed in any one of the claims 5 to 14, characterized in that the pivot axis (25) between the connecting lever (22) and the strut (23) fastened to the holding frame (18) of the seat plate (19), is formed by a sleeve (40) through which a screw (38) having a nut (39) is passed, the nut (39) and the screw head (38) abutting the sides of the connecting lever (22) and of the strut (23) turned away from each other, washers (41) being interposed therebetween.

16. A chair as claimed in any one of the claims 7 to 15, characterized in that the pivot axis (26) between the connecting lever (22) and the backrest holder (24) passes through a gun metal bearing (42) of the connecting lever (22) and with the two ends engages in gun metal bearings (43) provided in the backrest holder (24).

17. A chair as claimed in any one of the claims 7 to 16, characterized in that the pivot axis (26) between the connecting lever (22) and the backrest holder (24) has peripheral grooves (44) at its two ends projecting from the bearings (43, which are engaged by holding rims of placed-on caps (45).

18. A chair as claimed in any one of the claims 1 to 17, characterized in that the second swivel axis (20) passing through the supporting plate (16) and the backrest holder (24), extends through openings in the supporting plate (16) and the side walls (46) of the backrest holder (24) and is secured against axial displacement by placed-on caps (45).

19. A chair as claimed in any one of the claims 1 to 18, characterized in that the supporting plate (16) mounted to the supporting column (15) of the pedestal (10) has an upwardly open receptor (47) for a helical compression spring (48) which at one end supports against the bottom (49) of the receptor (47) and at the other end supports against the stop plate (32) mounted to the upper side of the holding frame (18).

20. A chair as claimed in any one of the claimsl 1 to 19, characterized in that the backrest holder (24) has an apaproximately vertically extending opening (15) for a rod (51) pivoted to the backrest (21), which can be fixed in different positions by an operating handle (52).

## Revendications

1. Chaise, notamment chaise de bureau, comprenant un piètement (10) présentant de préférence des roulettes (12), une plaque de support (16) étant prévue sur la colonne porteuse (15) de ce piètement qui s'étend verticalement et est réglable en hauteur, cette plaque de support (16) servant d'une part à porter une plaque d'assise (19) pouvant basculeur de manière limitée, en vue d'un réglage d'inclinaison de l'assise, autour d'un axe de basculement (17) horizontal et qui s'étent parallèlement au côté avant de la chaise, tandis que d'autre part un dossier est porté par cette plaque de support (16), ce dossier pouvant être réglé en hauteur et pouvant basculer de manière limitée, en vue d'un réglage d'inclinaison, autour d'un second ace de basculement (20) s'étendant parallèlement au côté arrière de la chaise, caractérisée en ce que la plaque d'assise (19) inclinable, sous l'effet du déplacement du poids de l'utilisateur de la chaise, autour de l'axe de basculement (17) qui s'étend parallèlement au côté avant de la chaise, est accouplée au dossier (21) qui est inclinable autour du second axe de basculement (20) s'étendant parallèlement au côté arrière de la chaise, et, lors d'un basculement vers l'avant, elle fait basculer le dossier (21) vers l'avant, tandis que, lors d'un basculement vers l'arrière, elle fait basculer ce dossier (21) vers l'arrière.

2. Chaise selon la revendication 1, caractérisée en ce que, lors d'une inclinaison de la plaque d'assise (19), l'inclinaison ainsi provoquée du dossier (21) se produit avec un rapport de multiplication.

3. Chaise selon la revendication 1 ou 2, caractérisée en ce que, lors d'une inclinaison de la plaque d'assise (19), l'inclinaison ainsi provoquée du dossier (21 ) s'effectue avec un rapport de multiplication d'environ 2 à 3.

4. Chaise selon l'une des revendications 1 à 3, caractérisée en ce que la plaque d'assise inclinable (19) est accouplée au dossier inclinable (21) par l'intermédiaire d'un levier de liaison (22).

5. Chaise selon l'une des revendications 1 à 4, caractérisée en ce que le levier de liaison (22) est relié, d'une part, de manière pivotante à l'extrémité libre d'une jambe (23) qui est portée de manière fixe par un châssis de support (18) fixé par-dessous à la plaque d'assise (19), qui s'étend vers le bas sensiblement à angle droit par rapport au plan de cette plaque d'assise et qui est traversée par l'axe de basculement (17) de cette plaque d'assise (19), et, d'autre part, est articulé à un support de dossier (24) qui est traversé par l'axe de basculement (20) de ce dossier (21).

6. Chaise selon la revendication 5, caractérisée en ce que les deux axes de basculement (17, 20) de la plaque d'assise (19) sur le châssis de support (18) et du dossier (21 ) sur le support de dossier (24) traversent la plaque de support (16) portée par la colonne porteuse (15) du piètement (10), en s'étendant parallèlement l'un à l'autre et dans un plan sensibelement horizontal, la colonne porteuse (15) du piètement (10) venant sur la plaque de support (16) en avant des deux axes de basculement (17, 20).

7. Chaise selon l'une des revendications 5 et 6, caractérisée en ce que, sur la jambe (23) qui est fixée de manière rigide au châssis de support (18) de la plaque d'assise (19), la distance entre l'axe de basculement (17) de la plaque d'assise (19) et l'axe d'articulation (25) du levier de liaison (22), est supérieure à la distance entre l'axe de basculement (20) du dossier (21) et l'axe d'articulation (26) du levier de liaison (22) sur le support de dossier (24).

8. Chaise selon l'une des revendications 5 à 7, caractérisée en ce que la distance entre l'axe de basculement (17) de la plaque d'assise (19) et l'axe d'articulation (25) du levier de liaison (22) sur la jambe (23) fixée de façon rigide au châssis de support (18) de la plaque d'assise (19), se trouve dans le rapport d'environ 3 à 2 par rapport à la distance entre l'axe de basculement (20) du dossier (21 ) et l'axe d'articulation (26) du levier de liaison (22) sur le support de dossier (24).

9. Chaise selon l'une des revendications 5 à 8, caractérisée en ce que le châssis de support (18) fixé par-dessous à la plaque d'assise (19) est constitué de deux barres de châssis (27) qui s'étendent parallèlement l'une à l'autre et aux côtés de la chaise, qui reçoivent entre elles la plaque de support ( 16) du piètement (10) et dont les extrémités avant sont reliées par une barre avant de châssis (28) faisant saillie au-delà des barres latérales de châssis (27), les barres de châssis (27, 28) présentant des perçages (29) pour des moyens de fixation, comme des vis (30) ou analogues.

10. Chaise selon la revendication 9, caractérisée en ce que le châssis de support (18) qui est fixé à la plaque d'assise (19) et est relié, de manière inclinable limitée par l'intermédiaire de l'axe de basculement (17), à la plaque de support (16) portée par la colonne porteuse (15) du piètement (10), s'appuie dans l'une des positions extrêmes, par une barre de butée (31 ) se rattachant à la barre avant (28) du châssis de support (18), contre la face supérieure de l'extrémité avant de la plaque de support (16), et, dans l'autre position extrême, à l'aide d'une plaque de butée (32) qui est portée par la face supérieure des deux barres latérales (27) du châssis de support (18) et qui est prévue aux extrémités de ces barres latérales (27) qui sont tournées à l'opposé de la barre avant (28) du châssis de support (18).

11. Chaise selon l'une des revendications 9 et 10, caractérisée en ce que les deux barres latérales du châssis de support (18) comportent, pour recevoir l'axe de basculement (17), des logements tubulaires de palier (33), tandis que des plaques de renfort (34) sont prévues sur les faces des barres latérales (27) du châssis qui sont tournées l'une vers l'autre, et que l'axe de basculement (17) sengage, avec des roulements à rouleaux coniques (35), dans les logements tubulaires de palier (33).

12. Chaise selon la revendication 11, caractérisée en ce que l'une des deux plaques de renfort (34) portées par les barres latérales (27) du châssis de support (18) comporte un prolongement faisant saillie vers le bas et qui constitue la jambe (23) reliée de manière articulée au levier de liaison (22).

13. Chaise selon l'une des revendications 5 à 12, caractérisée en ce que l'axe de basculement (17), qui relie entre eux de manière articulée le châssis de support (18) fixé à la plaque d'assise (19) et la plaque de support (16) portée par la colonne porteuse (15) du piètement (10), est porté par cette plaque de support (16) de manière fixe en rotation et en étant assuré contre un déplacement en translation dans la direction axiale.

14. Chaise selon l'une des revendications 5 à 13, caractérisée en ce que l'axe de basculement (17) qui traverse la plaque de support (16) comporte un méplat (36) contre lequel s'appuie, par son extrémité libre, une vis (37) engagée dans un trou fileté de la plaque de support (16).

15. Chaise selon l'une des revendications 5 à 14, caractérisée en ce que l'axe d'articulation (25), prévu entre le levier de liaison (22) et la jambe (23) fixée au châssis de support (18) de la plaque d'assise (19), est constitué par une douille (40) traversée par une vis (38) munie d'un écrou (39), cet écrou (39) et la tête de la vis (38) s'appuyant, avec interposition de rondelles (41 contre les faces, tournées à l'opposé l'une de l'autre, du levier de liaison (22) et de la jambe (23).

16. Chaise selon l'une des revendications 7 à 15, caractérisée en ce que l'axe d'articulation (26) prévu entre le levier de liaison (22) et le support de dossier (24) traverse un palier en laiton (42) du levier de liaison (22) et s'engage par ses deux extrémités dans des paliers en laiton (43) qui sont prévus dans le support de dossier (24).

17. Chaise selon l'une des revendications 7 à 16, caractérisée en ce que l'axe d'articulation (26) situé entre le levier de liaison (22) et le support de dossier (24) comprend, à ses deux extrémités qui font saillie hors des paliers (43), des gorges annulaires (44) dans lesquelles s'accrochent des bords de maintien de capuchons rapportés (45).

18. Chaise selon l'une des revendications 1 à 17, caractérisée en ce que le second axe de basculement (20) qui traverse la plaque de support (16) et le support de dossier (24) traverse des perçages de cette plaque de support (16) et des parois latérales (46) de ce support de dossier (24) et est assuré à l'aide de capuchons rapportés (45) contre tout déplacement axial en translation.

19. Chaise selon l'une des revendications 1 à 18, caractérisée en ce que la plaque de support (16) qui est portée par la colonne porteuse (15) du piètement (10) comporte un logement ouvert vers le haut (47) pour un ressort hélicoïdal de compression (48) qui s'appuie d'une part contre le fond (49) de ce logement (47) et d'autre part contre la plaque de butée (32) qui est portée par la face supérieure du châssis de support (18).

20. Chaise selon l'une des revendications 1 à 19, caractérisée en ce que le support de dossier (24) comprend un perçage (15), s'étendant sensiblement verticalement, pour une tige (51) qui est articulée sur le dossier (21 ) et qui peut être immobilisée dans différentes positions à l'aide d'une manette de manoeuvre (52).
